# EUROPÄISCHE PATENTSCHRIFT

(11) **EP 1 785 383 B1**
(45) Veröffentlichungstag und Bekanntmachung des Hinweises auf die Patenterteilung: **10.03.2010**
(21) Anmeldenummer: 06021154.7
(22) Anmeldetag: 26.07.2002
(51) Int. Cl.: B65H 59/22, D03D 47/34

(54) **Fadenbremse**
Thread brake
Frein de fils

(30) Priorität: 12.10.2001 DE 10150504
(43) Veröffentlichungstag der Anmeldung: 16.05.2007
(62) Teilanmeldung aus: 02801282.1
(73) Patentinhaber: IROPA AG, 6340 Baar (CH)
(72) Erfinder: Ohlson, Per, 523 94 Tvärred (SE); Maffeo, Andrea, 13881 Cavaglia (IT); Jacobsson, Kurt Arne Gunnar, 52333 Ulricehamn (SE); Ghiardo, Fiorenzo, 13050 Pettinengo (IT)
(74) Vertreter: Grünecker, Kinkeldey, Stockmair & Schwanhäusser Anwaltssozietät

(56) Entgegenhaltungen:
- EP-A1- 0 498 758
- US-A- 5 483 997
- US-A1- 4 605 182
- PATENT ABSTRACTS OF JAPAN Bd. 1996, Nr. 07, 31. Juli 1996 (1996-07-31) -& JP 08 060500 A (TERUMITSUKU:KK), 5. März 1996 (1996-03-05)

## Beschreibung

Die Erfindung betrifft eine Fadenbremse der im Oberbegriff des Patentanspruchs 1 angegebenen Art, sowie ein Verfahren gemäß Anspruch 14.

Die Fadenbremse gemäß EP 0 498 758 A ist am Deckel oder am Bremsengehäuse mit einer Druckluft-Reinigungsanlage versehen, die aus Düsen Luftstrahlen quer zur Fadenlaufrichtung in die Bremszone bläst.

Die aus US 6 161 595 A bekannte Fadenbremse für eine Greifer-Webmaschine weist im Gehäuse zu Anschlüssen führende Druckluftkanäle für Düsen auf, die an der Längsseite der zwischen der Bremslamelle und der Bremsfläche definierten Bremszone münden

Bei der aus US-A-5 483 997 bekannten Fadenbremsanordnung werden in Fadenlaufrichtung zwei Fadenbremsen hintereinander angeordnet, deren jede aus einer festen Bremsfläche und einer elektromagnetisch gegen die feste Bremsfläche beaufschlagbaren Federlamelle besteht. Die Federlamelle ist in Richtung auf einen Anschlag elastisch vorgespannt, so dass die Fadenbremse im stromlosen Zustand voll geöffnet wird. Die beiden Fadenbremsen werden phasenversetzt betätigt. Abgelagerte Verunreinigungen, wie Flusen, werden durch das phasenversetzte Betätigen und Öffnen der Fadenbremse durch Schwerkraft- und/oder die Fadenbewegung entfernt, um die Fadenbremsen zu reinigen.

Bei der aus US-A-4 605 182 bekannten Fadenbremse aus einer festen Bremsfläche und einer unter Federkraft dagegen pressbaren beweglichen Bremsfläche ist in der festen Bremsfläche zentral ein Luftloch ausgespart, von dem sich kreuzförmig verlaufende Nuten bis zu den Seitenrändern der festen Bremsfläche erstrecken. In dieser Nutenanordnung werden Flusen abgelagert und zum Reinigen der Fadenbremse seitlich ausgetragen. Ferner kann ein Gehäuseteil mit der beweglichen Bremsfläche aus der Betriebsstellung der Fadenbremse über 90 Grad aufgeschwenkt werden. Dieser Gehäuseteil wird in der Betriebsstellung durch einen Permanentmagneten fixiert.

Aus JP-A-08 060500 ist eine Fadenbremse bekannt, bei der eine fixierte Bremslamelle durch eine bewegliche Bremslamelle belastet wird, die durch eine Feder beaufschlagt ist. Ein Gehäuseteil der Fadenbremse, der die Beaufschlagungsfeder und die bewegliche Bremslamelle enthält, lässt sich aus einer Betriebsstellung der Fadenbremse über 90 Grad verschwenken, um die Fadenbremse reinigen zu können.

Solche Fadenbremsen sollten mit Druckluft effizient von sich im Bereich der Bremszone absetzenden Flusen zu reinigen sein. Die bekannten Fadenbremsen tragen dieser sich in der Praxis stellenden Forderung nicht zufriedenstellend Rechnung.

Der Erfindung liegt die Aufgabe zugrunde, eine Fadenbremse und ein Verfahren zu deren Reinigung anzugeben, die den durch die Praxis diktierten Anforderungen hinsichtlich der Druckluftreinigung effizient und auf baulich einfache Weise gerecht werden.

Die gestellte Aufgabe wird erfindungsgemäß mit den Merkmalen der Ansprüche 1 und 14 gelöst.

Bei einer solchen, z.B. magnetisch beaufschlagbaren, Lamellen-Fadenbremse wird Druckluft, z.B. bei Fadenstillstand, und/oder bei magnetisch deaktivierter Bremslamelle in die divergierend aufklaffende Auslaufseite eingeblasen, weil dann der Anlagedruck der Bremslamelle am geringsten ist. Insbesondere wenn Fadenqualitäten mit Rosshaar oder aus Baumwolle mit Samenschalen verarbeitet werden, setzen sich Verunreinigungen aus dem Fadenmaterial zunächst außen bei der Bremszone und dann zunehmend sogar in der Bremszone ab, die allmählich die Funktion der Fadenbremse beeinträchtigen. Die pneumatische Reinigungsvorrichtung der Fadenbremse beseitigt diese Verunreinigungen effizient, wobei angestrebt wird, mit der Druckluft effizient umzugehen und dennoch wirksam zu reinigen. Im Hinblick auf einen effizienten Umgang mit der Druckluft und eine wirksame Reinigung ist es vorteilhaft, dass mit geringem Drucklufteinsatz eine wirksame Beseitigung auch kritischer Verunreinigungen erzielt wird. Zweckmäßig hat die Düse in der auslaufseitigen Wange eine Blasrichtung entgegengesetzt zur Fadenlaufrichtung. Dadurch werden Verunreinigungen wirksam weggeblasen, und nicht durch die gesamte Bremszone gefördert. Zum wahlweisen Betätigen der pneumatischen Reinigungsvorrichtung ist die, z.B. an ein Magnetventil angeschlossene, Düse mit einer Betätigungssteuervorrichtung verbunden. Die Betätigungssteuervorrichtung aktiviert die Düse zum Ausblasen von Druckluft zum jeweils optimalen Zeitpunkt, für eine gewünschte Zeitdauer, und z.B. mit einer gewünschten Intensität, und zwar korrespondierend mit den Arbeitszyklen der Webmaschine.

Vorteilhaft definieren Fadenführelemente den Fadenlaufweg durch die Fadenbremse.

Zweckmäßig wird zumindest die Bremslamelle korrespondierend mit dem Arbeitszyklus der Webmaschine gesteuert elektromagnetisch beaufschlagt.

Um auch ohne Magnetkraft eine bestimmte Grundbremswirkung zu erzielen, kann zwischen der Unterseite des Klappdeckels und der Bremslamelle wenigstens eine Feder vorgesehen sein. Um ein Flattern der Bremslamelle bei laufendem Faden und nicht beaufschlagtem Elektromagneten zu vermeiden, sollte die Feder aus dämpfenden Material bestehen, wie Polyurethan, Schaumstoff, Elastomer oder einem totem Gummimaterial, oder zumindest einen Dämpfeinsatz aus einem dämpfenden Material enthalten. So erzeugt die Feder zwar die für die Grundbremswirkung notwendige Last, lässt jedoch speziell für die Druckkluftreinigung vorteilhafte Eigen- oder Lüftbewegungen der Bremslamelle relativ zur gegenüberliegenden Bremsfläche zu.

Die Feder kann eine S-förmige Polyurethanlippe sein, die sich in etwa über die Breite der Bremslamelle erstreckt.

Der Reinigungseffekt lässt sich durch Anordnen mehrerer Düsen entlang des Längsrandbereiches der Bremszone intensivieren, wobei die Düsen zum effizienten Umgang mit der Druckluft relativ kleine Austrittsquerschnitte haben können.

Bei einer Ausführungsform ist zweckmäßig in wenigstens einer ein Fadenführelement enthaltenden Wange der Fadenbremse die Düse montiert, deren Blasrichtung in etwa parallel zum Fadenweg und in der Ebene der Bremszone seitlich gegenüber dem Fadenweg versetzt in die Auslaufseite zielt. Die Druckluft aus der Düse beaufschlagt die Bremszone neben dem Fadenlaufweg in der Bremszone, wo sich Verunreinigungen sammeln, während der Fadenlaufweg ohnedies durch den laufenden Faden freigehalten bleibt.

Die Düse kann direkt in das Fadenführelement montiert werden. Das Fadenführelement kann mit der montierten Düse einen Austauschteil bilden, der gegen ein herkömmliches Fadenführelement ersetzt wird, falls die Fadenbremse nachträglich mit einer pneumatischen Reinigungsvorrichtung auszustatten ist.

Die Betätigungssteuervorrichtung ist zweckmäßig mit einer Steuervorrichtung der Fadenbremse und/oder der Steuervorrichtung der Webmaschine verbunden. Gegebenenfalls wird ein Magnetventil sogar direkt von der Steuervorrichtung der Steuerbremse oder der Steuervorrichtung der Webmaschine angesteuert.

Zweckmäßig können mehrere Fadenbremsen in einem fadenverarbeitenden System mit ihren pneumatischen Reinigungsvorrichtungen an ein gemeinsames Magnetventil angeschlossen sein, obwohl einem Magnetventil für jede Fadenbremse bzw. einem Magnetventil an jeder Fadenbremse, der Vorzug zu geben ist, weil die Fadenbremsen zu unterschiedlichen Zeiten deaktiviert sind. Ein Reinigungszyklus kann so ablaufen, dass permanent Druckluft ausgeblasen wird, oder alternativ mit Druckluftpulsen.

Zweckmäßig weist die Betätigungssteuervorrichtung eine Programmiersektion auf, mit der sich die Reinigungszyklen korrespondierend mit Deaktivierungszyklen der Fadenbremse und/oder den Arbeitszyklen der Webmaschine einstellen lassen.

Besonders zweckmäßig bildet die Düse mit dem Magnetventil und einer Druckluftverbindung zwischen der Düse und dem Magnetventil einen an der Fadenbremse montierbaren oder montierten Reinigungsvorrichtungs-Bausatz.

Wenn die Fadenbremse von vornherein mit Montiereinrichtungen für den Bausatz versehen ist, ist eine nachträgliche Umrüstung der Fadenbremse auf eine Fadenbremse mit pneumatischer Reinigungsvorrichtung jederzeit möglich.

Das Verfahren ist zweckmäßig, weil die Reinigung wahlweise dann erfolgt, wenn korrespondierend mit dem Arbeitszyklus der Webmaschine mit einem Minimum an Druckluft die Reinigungswirkung am effizientesten ist.

Bei magnetkraftbeaufschlagter Bremslamelle erfolgt die Reinigung am besten bei deaktivierter Magnetkraft.

Anhand der Zeichnung werden Ausführungsformen des Erfindungsgegenstandes erläutert. Es zeigen:
- Fig. 1: eine perspektivische Ansicht einer Fadenbremse in Arbeitslage,
- Fig. 2: eine perspektivische Teilschnittansicht der Fadenbremse aus einer gegenüber Fig. 1 umgekehrten Blickrichtung,
- Fig. 3: schematisch die Öffnungslage der Fadenbremse der Fig. 1 und 2,
- Fig. 4: einen schematischen Schnitt einer Ausführungsvariante mit anders angelenktem Klappdeckel,
- Fig. 5: einen Vertikalschnitt einer Detailvariante, und
- Fig. 6: eine Hinteransicht einer weiteren Ausführungsform.

Eine Fadenbremse B in den Fig. 1 und 2 weist ein blockförmiges Gehäuse 1 mit einem integrierten Elektromagnet-Gehäuse 16 auf. Ein Querdurchgang 2 des Gehäuses dient zum Festlegen der Fadenbremse B, z.B. auf einer Haltestange. Alternativ kann die Fadenbremse mit einer Befestigungsplatte 3 beispielsweise an einem Gehäuseausleger eines nicht gezeigten Fadenliefergeräts befestigt und mit Positionierstiften 4 gesichert werden. Ein Druckluft-Anschluss 5, z.B. in der Befestigungsplatte 3, dient zum wahlweisen Versorgen einer Druckluft-Reinigungsanlage R der Fadenbremse B. Das Gehäuse 1 weist seitliche Wangen 6, 7 mit Fadenführelementen 8 (Fadenösen) auf, die einen Fadenlaufweg W durch die Fadenbremse B definieren. Die in Fig. 1 zum Teil angedeutete Bremszone 12 der Fadenbremse B wird durch einen Klappdeckel K abgedeckt, der sich an einer Handhabe 9, z.B. einer Aufbiegung, um eine als Klappschamier ausgebildete Stellachse S am Gehäuse 1 aus der gezeigten Schließlage aufklappen lässt. Die Stellachse S liegt in etwa parallel zum Fadenlaufweg W und ist gegenüber diesem seitlich versetzt. Die Stellachse S liegt neben einer fixierten Bremsfläche 17. Am Klappdeckel K ist eine Bremslamelle L lose positioniert, die in der Bremszone 12 (Fig. 2) mit der fest angeordneten Bremsfläche 17 am Elektromagnet-Gehäuse 16 zusammenarbeiten kann.

Der Fadenlaufweg W verläuft z.B. neben der Breitenmitte der Bremslamelle L. Im Gehäuse 1 ist eine Anschlagfläche 13 für den Klappdeckel K vorgesehen, an der dieser in der aufgeklappten Lage (Fig. 3) durch eine elastische Verrastung in Anlage gehalten wird.

Zwischen der Unterseite des Klappdeckels K und der Bremslamelle L kann gemäß Fig. 4 eine Feder F vorgesehen sein, die eine Grundbelastung erzeugt, mit der die Bremslamelle L in der Schließlage des Klappdeckels K nachgiebig gegen die feste Bremsfläche 17 gedrückt wird.

Die Fadenbremse B hat die z.B. eingegliederte, pneumatische Reinigungsvorrichtung R. Fig. 3 zeigt wenigstens eine Düse 27 im Gehäuse 1, die an die Druckversorgung 5 der Fig.1 und 2 angeschlossen ist und von außerhalb der Bremszone 12 einen reinigenden Luftstrahl 28 oder Luftstrahlpulse, z.B. in die Einlaufseite E, abgibt. Zweckmäßig ist an der Einlaufseite E der Fadenbremse wenigstens eine Düse 27 vorgesehen, und gegebenenfalls eine weitere, hier nicht gezeigte Düse an der Auslaufseite A. Es kann auch nur an der Auslaufseite A zumindest eine Düse 27 oder 27' vorgesehen sein, die entgegen der Fadenlaufrichtung bläst.

Bei der Ausführungsform der Fig. 4 ist die Stellachse S, z.B. an der Einlaufseite E oder der Auslaufseite Ader Fadenbremse B in etwa senkrecht zum Fadenlaufweg W und parallel zur festen Bremsfläche 17 angeordnet. Ein geeigneter Ort für die Stellachse S ist beispielsweise die Wange 6 oder 7 mit dem Fadenführelement 8. Die Stellachse S kann in Hochrichtung versetzt zum Fadenlaufweg W liegen, so dass der geöffnete Klappdeckel K die Bremszone 12 vollständig freigibt. Die Schließlage des Klappdeckels kann durch einen Anschlag 18" definiert werden, der auf die anderen Wange 7 oder 6 aufsetzt. Der Klappdeckel K könnte alternativ auch am Gehäuse 1 oder am Magnetgehäuse 16 angelenkt sein. Die Auslaufseite A der Fadenbremse klafft zumindest wegen der gekrümmt endenden Bremslamelle L bei 46 in Fadenlaufrichtung divergierend auf. Dort wird zur Reinigung Druckluft 28, z.B. aus der Düse 27', gegen die Fadenlaufrichtung und im Wesentlichen parallel zu dieser eingeblasen. Dies kann z.B. erfolgen, wenn der Faden Y steht und/oder die Bremslamelle L magnetisch nicht beaufschlagt ist, d.h. nur mit geringer Andrückkraft aufliegt. Die Bremslamelle L wird dann ggfs. von der festen Bremsfläche 17 gelüftet, so dass die Druckluft abgelagerte Verunreinigungen effizient ablöst und entfernt.

Die Feder F in Fig. 3 und 4 besteht aus einem dämpfenden Material wie Polyurethan, Schaumstoff, oder einem toten Kunststoff- oder Gummimaterial, so dass sie die Bremslamelle L mit Druck beaufschlagt und Oszillationen unterdrückt. Die Feder F kann eine Polyurethan-Lippe 26 mit annährend S-förmigem Querschnitt sein, die sich quer über die Bremslamelle L erstreckt, zweckmäßigerweise über die gesamte Breite, und die an der Unterseite des Klappdeckels K festgelegt ist. Andere dämpfende Materialien könnten für die Feder F ebenfalls benutzt werden. Im Fall einer Stahlfeder F, z.B. Spiralfeder, könnte diese mit einem dämpfenden Einsatz z.B. aus einem der oben erwähnten Materialien ausgestattet sein.

Bei einer nicht gezeigten Alternative könnte die Stellachse S mit zum Fadenlaufweg senkrechter Orientierung abweichend von Fig. 4 an der Auslaufseite A angeordnet werden.

Die Fadenbremse B kann in jeder beliebigen Lage im Raum eingesetzt werden. Die in den Fig. 1, 2 gezeigte Lage ist auch wegen einer schwerkraftbedingten Selbstreinigung günstig.

Bei der Detailvariante in Fig. 5 (Vertikalschnitt) ist eine spezielle Druckluft-Reinigungsvorrichtung R in die Fadenbremse B eingegliedert. Wenigstens eine Düse 27 mündet in etwa unterhalb des Längsrandbereiches der Bremszone aus Bremslamelle L und fester Bremsfläche 17, und zwar an der dem Gehäuse 1 zugewandten Seite der festen Bremsfläche 17, hier beispielsweise mit in etwa vertikaler Ausblasrichtung. Stromab der Düse 27 ist ein Drosselspalt 30 vorgesehen, der durch die zum Gehäuse 1 weisende Längskante der Bremslamelle 7 und eine in etwa vertikale Fläche 29 begrenzt wird. Der Drosselspalt 30 ist so klein so bemessen, dass die Bremslamelle L bei durch Druckluftbeaufschlagung hervorgerufenen Lüftbewegungen die Fläche 29 nicht oder nicht nennenswert kontaktiert. Ein aus der Düse 27 austretender Luftstrahl (oder Luftstrahlpulse) ist mit 28 angedeutet.

Die Düse 27 in Fig. 5 oder 27' in Fig. 4 und 6 ist über eine Versorgungsleitung 31 an ein Magnetventil 32 und den Anschluss der Druckluftversorgung angeschlossen. Das Magnetventil 32 wird über eine Steuerleitung 33 von einer Betätigungssteuervorrichtung 34 angesteuert, für die gegebenenfalls eine Programmiersektion 35 vorgesehen ist. Die Betätigungssteuervorrichtung 34 kann mit der Steuervorrichtung (nicht gezeigt) der Fadenbremse B und/oder der Textilmaschine, hier einer Webmaschine T, verbunden sein, um die Düse z.B. in Abhängigkeit von der magnetischen Deaktivierung der Fadenbremse B und/oder den Operationszyklen der Webmaschine T zu aktivieren, d.h. dann Druckluft auszublasen. Ein Reinigungszyklus wird beispielsweise dann durchgeführt, nachdem das Webfach geschlossen und der Magnet der Fadenbremse zumindest teilweise entregt wurde. Dies kann nach jedem Eintragvorgang stattfinden, oder in programmierter Weise (mittels der Programmiersektion 35) nach einer vorbestimmten Anzahl von Einträgen und/oder nach dem Zufallsprinzip.

An das Magnetventil 32 könnten die Druckluftreinigungsvorrichtungen R mehrerer Fadenbremsen B gemeinsam angeschlossen werden, obwohl ein Magnetventil pro Fadenbremse deshalb zweckmäßig sein kann, weil die mehreren Fadenbremsen derselben Webmaschine zu unterschiedlichen Zeitpunkten aktiviert bzw. deaktiviert sind.

In der in Fig. 6 in einer Hinteransicht gezeigten Ausführungsform der Fadenbremse B ist die zumindest eine Düse 27' in der ablaufseitigen Wange 6 montiert und in der Ebene der Bremszone seitlich gegenüber dem Fadenlaufweg W versetzt in etwa in die Bremszone gerichtet. Die Düse 27' ist in einer Montiervorrichtung, z.B. einer Haltebohrung 44, festgelegt, die sich in der Wange 6 befindet. Alternativ (gestrichelt angedeutet) könnte die Düse 27' in das Fadenführelement 8 baulich integriert oder in eine dort vorgesehene Bohrung eingesetzt sein. An der Oberseite des Gehäuses 1 ist an vorgeformten Montiervorrichtungen 45 ein Block 37 angebracht, der aus dem Magnetventil 32 mit Betätigungsmagneten 38 und Steckerfahnen 39 besteht. Das Magnetventil 32 kann eine Entlüftung 40 aufweisen. Ferner ist ein T-Verbinder 41 vorgesehen, an den eine Druckluftleitung 43 vom Anschluss 5 der Druckversorgung, sowie eine Druckluftleitung (ein Schlauch) 42 zur Düse 27 angeschlossen sind. Anstelle nur einer Düse 27' könnten, z.B. in etwa in der Ebene der Bremszone, mehrere Düsen vorgesehen sein.

Die Düse 27' wird beispielsweise mit Druckluft beaufschlagt, wenn die Fadenbremse B magnetisch entregt und/oder der Faden längs des Fadenwegs W zum Stillstand gekommen sind. Die Blasrichtung der Düse 27' ist in Fig. 6 entgegengesetzt und annähernd parallel zur Fadenlaufrichtung in die aufklaffende Auslaufseite A, und zwar z.B. seitlich versetzt zum Fadenlaufweg W, der ohnedies durch den laufenden Faden freigehalten wird. Bei einem Reinigungszyklus mit einem oder mehreren Druckluftstrahlen werden im Bereich der Bremszone vorhandene Verunreinigungen weggeblasen, wobei sich die an den Stiftankern lose gehaltene Bremslamelle L, auch unter Nutzen der Druckluft-Aufspreizwirkung in der divergierend aufklaffenden Auslaufseite, relativ zur festen Bremsfläche 17 bewegen bzw. lüften kann. Die Steuerung der pneumatischen Reinigungsvorrichtung R erfolgt in Abstimmung auf die Deaktivierung der Fadenbremse und/oder in Abstimmung auf den Operationszyklus der Webmaschine. Die Blasrichtung entgegengesetzt zur Fadenlaufrichtung ist vorteilhaft. Die Düse 27 kann kontinuierlich oder pulsierend mit Druckluft beaufschlagt werden. Das Magnetventil 32 ist zweckmäßigerweise ein 2/2-Wegeventil, das durch eine Ventilfeder in seiner Absperrstellung gehalten und bei Erregen seines Magneten 38 in die Durchgangsstellung geschaltet wird. Gegebenenfalls ist das Magnetventil mit einer Druck- oder Mengeneinstellvorrichtung für die Druckluft kombiniert. Ferner könnte eine Handbetätigung des Magnetventils 32 vorgesehen sein, um dieses bei Bedarf auch von Hand mehrfach zu betätigen, z.B. um hartnäckige Verunreinigungen gezielt zu entfernen, gegebenenfalls bei geringfügig angehobenem Klappdeckel K.

Nach einem wichtigen Gedanken ist die Fadenbremse B in Fig. 6 von vornherein mit den Montiereinrichtungen 44, 45 versehen, um die Druckluftreinigungsvorrichtung (zweckmäßig einen Bausatz aus dem Magnetventil 32, den Druckluftverbindungen 42, 43 und der Düse 27') nach Bedarf an der Fadenbremse B anbauen zu können (Nachrüst-Bausatz), z.B. für den Fall, dass in der Webmaschine T erstmals Fadenqualitäten verarbeitet werden, die für die Funktion der Fadenbremse kritische Verunreinigungen erzeugen können.

Bei einer nicht gezeigten Alternative könnte das Magnetventil 32 von der Fadenbremse B getrennt installiert werden, oder wird von einem Magnetventil eines Ventilblocks oder einem allen Fadenbremsen gemeinsamen Magnetventil eine Anschlussleitung zur Düse 27' verlegt.

Die Druckluftreinigungsvorrichtungen R der Figuren können wahlweise kombiniert in die Fadenbremse B integriert sein.

Die bauartbedingt aufklaffende Auslaufseite A, 46 (z.B. Fig. 4) von Lamellen-Fadenbremsen (die Bremsflächen entfemen sich hinter der Bremszone voneinander, weil wenigstens eine Krümmung oder Schräge vorgesehen ist oder die Bremslamelle einen gekrümmten Verlauf hat) ist zum Reinigen mit Druckluft durch Blasen gegen die Fadenlaufrichtung besonders zweckmäßig nutzbar, um Verunreinigungen effizient zu entfernen. Deshalb ist eine Druckluft-Reinigungsvorrichtung R mit Blasrichtung der Düse 27' in die Auslaufseite A nicht nur für beispielsweise magnetisch gesteuerte Lamellen-Fadenbremsen B zweckmäßig, sondern auch für ungesteuerte Lamellen-Fadenbremsen (leaf tensioner) mit einer Bremslamelle und fester Bremsfläche oder mit zwei nachgiebig gegeneinander gedrückten Bremslamellen, oder mit runden Tellern, die mit ihren aufgebogenen Tellerrändern ebenfalls eine aufklaffende Auslaufseite A bilden.

## Patentansprüche

1. Fadenbremse (B) für eine Webmaschine (T), mit wenigstens einer in einer Bremszone (12) nachgiebig gegen eine feste Bremsfläche (17) oder eine andere Bremslamelle beaufschlagbaren Bremslamelle (L), die mit der festen Bremsfläche (17) oder der anderen Bremslamelle eine in Fadenlaufrichtung divergierend aufklaffende Auslaufseite (A, 46) bildet, und mit einer in der Fadenbremse (B) wenigstens eine an eine Druckversorgung anschließbare Düse (27, 27') aufweisenden Druckluftreinigungsvorrichtung (R), **dadurch gekennzeichnet, dass** die Düse (27, 27') mit zur Fadenlaufrichtung entgegengesetzter Blasrichtung außerhalb der Bremszone (12) benachbart zur Auslaufseite angeordnet ist, und dass für die Druckluft-Reinigungsvorrichtung (R) eine Betätigungssteuervorrichtung (34) zum gesteuerten wahlweisen Blasen von Druckluft in die Bremszone für Reinigungszyklen in Abhängigkeit von Arbeitszyklen der Webmaschine (T) vorgesehen ist.

2. Fadenbremse nach Anspruch 1, **dadurch gekennzeichnet, dass** gehäusefeste, den Fadenlaufweg (W) definierende Fadenführelemente (8) vor einer Einlaufseite (E) und hinter der Auslaufseite (A) vorgesehen sind.

3. Fadenbremse nach Anspruch 1, **dadurch gekennzeichnet, dass** die Bremslamelle (L) zumindest elektromagnetisch gegen die feste Bremsfläche (17) beaufschlagbar ist.

4. Fadenbremse nach Anspruch 1, **dadurch gekennzeichnet, dass** die Bremslamelle (L) an einem Klappdeckel (K) eigenbeweglich gehalten ist, und dass an der Unterseite des Klappdeckels (K) wenigstens eine die Bremslamelle (L) beaufschlagende Feder (F) angeordnet ist.

5. Fadenbremse nach Anspruch 4, **dadurch gekennzeichnet, dass** die Feder (F) aus dämpfendem Material besteht, vorzugsweise aus Polyurethan, Schaumstoff, Elastomer oder relativ totem Gummimaterial, oder einen Dämpfeinsatz aus dämpfenden Material enthält.

6. Fadenbremse nach Anspruch 5, **dadurch gekennzeichnet, dass** die Feder (F) eine sich entlang der Unterseite des Klappdeckels (K) in Querrichtung in etwa über die Breite der Bremslamelle (L) erstreckende, S-förmige Polyurethan-Lippe (26) ist.

7. Fadenbremse nach Anspruch 1, **dadurch gekennzeichnet, dass** auch bei einem Längsrandbereich der Bremszone (12) zumindest eine Düse (27) vorgesehen ist.

8. Fadenbremse nach Anspruch 2, **dadurch gekennzeichnet, dass** die wenigstens eine Düse (27') in der das Fadenführelement (8) enthaltenden Wange (6, 7) montiert ist, und dass die Blasrichtung entgegengesetzt zur Fadenlaufrichtung in etwa parallel zum Fadenweg (W) und in der Ebene der Bremszone (12) seitlich versetzt zum Fadenweg (W) durch die Auslaufseite (A, 46) in etwa in die Bremszone gerichtet ist.

9. Fadenbremse nach Anspruch 2 oder 8, **dadurch gekennzeichnet, dass** die Düse (27') im Fadenführelement (8) montiert ist.

10. Fadenbremse nach wenigstens einem der Ansprüche 1 bis 9, **dadurch gekennzeichnet, dass** die Düse (27, 27') an ein an die Druckversorgung angeschlossenes Magnetventil (32) angeschlossen ist, das mit der Betätigungssteuervorrichtung (34) verbunden ist, welche ihrerseits, vorzugsweise, mit einer Steuervorrichtung der Fadenbremse (B) und/oder einer Steuervorrichtung der Webmaschine (T) verbunden ist.

11. Fadenbremse nach Anspruch 10, **dadurch gekennzeichnet, dass** die Betätigungssteuervorrichtung (34) eine Programmiersektion (35) zum Programmieren von Reinigungszyklen jeweils in Abhängigkeit von Deaktivierungszyklen der Fadenbremse (B) und/oder den Arbeitszyklen der Webmaschine (T) aufweist.

12. Fadenbremse nach Anspruch 10, **dadurch gekennzeichnet, dass** die Düse (27, 27'), das Magnetventil (32) und zumindest eine Druckluftverbindung (42, 43) zwischen Düse und Magnetventil einen an der Fadenbremse (B) montierten Reinigungsvorrichtungs-Bausatz konstituieren.

13. Fadenbremse nach Anspruch 12, **dadurch gekennzeichnet, dass** die Fadenbremse (B) mit Montiereinrichtungen (44, 45) für die, vorzugsweise nachträgliche, Montage des Reinigungsvorrichtungs-Bausatzes versehen ist.

14. Verfahren zum Reinigen einer Fadenbremse (B) für eine Webmaschine (T), wobei die Fadenbremse (B) wenigstens eine nachgiebig gegen eine stationäre Bremsfläche (17) oder eine andere Bremslamelle beaufschlagbare Bremslamelle (L) aufweist, die mit der festen Bremsfläche bzw. der anderen Bremslamelle eine Bremszone für einen intermittierend durchlaufenden Faden (Y) bildet, **dadurch gekennzeichnet, dass** Druckluft während Reinigungszyklen in Abhängigkeit von Arbeitszyklen der Webmaschine (T) entgegengesetzt zur Fadenlaufrichtung in die Bremszone der Fadenbremse (B) geblasen wird.

## Claims

1. Yarn brake (B) for a weaving machine (T), comprising at least one braking lamella (L) which in a braking zone (12) is resiliently actuable against either a fixed braking surface (17) or another braking lamella, the braking lamella (L) and the fixed braking surface (17) or the other braking lamella in co-action forming an open exit side (A, 46) diverging in yarn running direction, and a pressurised air cleaning device (R) including in the yarn brake (B) at least one nozzle (27, 27') which can be connected to a pressure supply, **characterised in that** the nozzle (27, 27') is arranged outside of the braking zone (12) adjacent to the exit side (A, 46) and has a blowing direction which is opposite to the yarn running direction, and that a pressurised air cleaning device actuation control device (34) is provided for selectively blowing pressurised air in controlled fashion into the braking zone during cleaning cycles in dependence from operating cycles of the weaving machine (T).

2. Yarn brake as in claim 1, **characterised in that** upstream of an entrance side (E) and downstream of the exit side (A) of the braking zone (12) yarn guiding elements (8) are provided which are fixed to the housing and define the yarn running path (W).

3. Yarn brake as in claim 1, **characterised in that** the braking lamella (L) is actuable against the fixed braking surface (17) at least electromagnetically.

4. Yarn brake as in claim 1, **characterised in that** the braking lamella (L) is held at a tiltable cover lid (K) such that it may carry out movements relative to the cover lid, and that for biasing the braking lamella (L) at least one spring (F) is arranged at the lower side of the cover lid (K).

5. Yarn brake as in claim 4, **characterised in that** the spring (F) consists of damping material, preferably of polyurethane or foam material or elastomer material or relatively passive rubber material, or that the spring contains a damping insert made of dampening material.

6. Yarn brake as in claim 5, **characterised in that** the spring (F) is a S-shaped polyurethane lip (26) extending along the lower side of the cover lid (K) and in lateral direction substantially over the width of the braking lamella (L).

7. Yarn brake as in claim 1, **characterised in that** at least one nozzle (27) is also arranged at a longitudinal edge region of the braking zone (12).

8. Yarn brake as in claim 2, **characterised in that** the at least one nozzle (27') is mounted in a cheek (6, 7) containing the yarn guiding element (8), and that the nozzle blowing direction is aiming through the exit side (A, 46) substantially into the braking zone (12) opposite to the yarn running direction, substantially parallel to the yarn running path (W) and in the plane of the braking zone (12) but laterally offset to the yarn running path (W.

9. Yarn brake as in claim 2 or 8, **characterised in that** the nozzle (27') is mounted in the yarn guiding element (8).

10. Yarn brake as in at least one of claims 1 to 9, **characterised in that** the nozzle (27, 27') is connected to a solenoid valve (32) which in turn is connected to the pressure supply, that the solenoid valve (32) is connected to the actuation control device (34), and that the actuation control device (34), preferably, is connected with a control device of the yarn brake (B) and/or a control device of the weaving machine (T).

11. Yarn brake as in claim 10, **characterised in that** the actuation control device (34) comprises a programming section (35) for programming cleaning cycles respectively in dependence from deactivated cycles of the yarn brake (B) and/or from of the operating cycles of the weaving machine (T).

12. Yarn brake as in claim 10, **characterised in that** the nozzle (27, 27'), the solenoid valve (32) and at least one pressurised air connection (42, 43) extending between the nozzle and the solenoid valve constitutes a cleaning device kit mounted at the yarn brake (B).

13. Yarn brake as in claim 12, **characterised in that** that the yarn brake (B) is equipped with mounting facilities (44, 45) for mounting the cleaning device kit, preferably in a retrofit fashion.

14. Method for cleaning a yarn brake (B) for a weaving machine (T), the yarn brake (B) having at least one braking lamella (L) which is resiliently actuable against the stationary braking surface (17) or against another braking lamella, the braking lamella (L) and the fixed braking surface (17) or the other braking lamella in co-action forming a braking zone for a yarn (Y) intermittently running through the braking zone, **characterised in that** during cleaning cycles depending on operation cycles of the weaving machine (T) pressurised air is blown opposite to the yarn running direction into the braking zone of the yarn brake (B).

## Revendications

1. Frein de fil (B) pour un métier à tisser (T), comprenant au moins une lamelle de frein (L) qui peut s'appliquer de manière élastique dans une zone de freinage (12) contre une surface de frein fixe (17) ou une autre lamelle de frein, laquelle lamelle de frein (L) forme, avec la surface de frein fixe (17) ou l'autre lamelle de frein, un côté de sortie (A, 46) s'ouvrant de manière divergente dans la direction de déroulement du fil, et un dispositif de nettoyage à l'air comprimé (R) présentant dans le frein de fil (B) au moins une buse (27, 27') qui peut être raccordée à une source d'alimentation en pression, **caractérisé en ce que** la buse (27, 27') est montée avec un sens de soufflage opposé à celui du déroulement du fil en dehors de la zone de freinage (12) à proximité du côté de sortie et **en ce que**, pour le dispositif de nettoyage à l'air comprimé (R), il est prévu un dispositif de commande d'actionnement (34) destiné au soufflage commandé au choix d'air comprimé dans la zone de freinage pour des cycles de nettoyage en fonction de cycles de travail du métier à tisser (T).

2. Frein de fil selon la revendication 1, **caractérisé en ce qu'**il est prévu, devant un côté d'entrée (E) et derrière le côté de sortie (A), des éléments de guidage de fil (8) solidaires d'un boîtier et définissant la trajectoire (W) du fil.

3. Frein de fil selon la revendication 1, **caractérisé en ce que** la lamelle de frein (L) peut être appliquée au moins par voie électromagnétique contre la surface de frein fixe (17).

4. Frein de fil selon la revendication 1, **caractérisé en ce que** la lamelle de frein (L) est maintenue de par son mouvement propre sur un couvercle à charnière (K) et **en ce qu'**au moins un ressort (F) sollicitant la lamelle de frein (L) est disposé sur la partie inférieure du couvercle à charnière (K).

5. Frein de fil selon la revendication 4, **caractérisé en ce que** le ressort (F) est constitué d'un matériau d'amortissement, de préférence du polyuréthanne, de la mousse, un élastomère ou un matériau caoutchouteux relativement insonorisant, ou contient une garniture d'amortissement en matériau d'amortissement.

6. Frein de fil selon la revendication 5, **caractérisé en ce que** le ressort (F) est une lèvre (S) en polyuréthanne en S qui s'étend le long de la partie inférieure du couvercle à charnière (K) dans la direction transversale sur à peu près la largeur de la lamelle de frein (L).

7. Frein de fil selon la revendication 1, **caractérisé en ce qu'**il est également prévu au moins une buse (27) dans une zone de bordure longitudinale de la zone de freinage (12).

8. Frein de fil selon la revendication 2, **caractérisé en ce que** la au moins une buse (27') est montée dans la joue (6, 7) contenant l'élément de guidage de fil (8) et **en ce que** le sens de soufflage est dirigé à l'opposé du sens de déroulement du fil à peu près parallèlement au trajet (W) du fil et dans le plan de la zone de freinage (12) latéralement décalé du trajet (W) du fil par le côté de sortie (A, 46) à peu près dans la zone de freinage.

9. Frein de fil selon la revendication 2 ou 8, **caractérisé en ce que** la buse (27') est montée dans l'élément de guidage de fil (8).

10. Frein de fil selon au moins l'une quelconque des revendications 1 à 9, **caractérisé en ce que** la buse (27, 27') est raccordée à une électrovanne (32) qui est elle-même raccordée à la source d'alimentation en pression, l'électrovanne étant reliée au dispositif de commande d'actionnement (34) qui, à son tour, est raccordé, de préférence, à un dispositif de commande du frein de fil (B) et/ou à un dispositif de commande du métier à tisser (T).

11. Frein de fil selon la revendication 10, **caractérisé en ce que** le dispositif de commande d'actionnement (34) présente une section de programmation (35) pour programmer des cycles de nettoyage respectivement en fonction de cycles de désactivation du frein de fil (B) et/ou des cycles de travail du métier à tisser (T).

12. Frein de fil selon la revendication 10, **caractérisé en ce que** la buse (27, 27'), l'électrovanne (32) et au moins un raccord d'air comprimé (42, 43) entre la buse et l'électrovanne constituent un module de dispositif de nettoyage monté sur le frein de fil (B).

13. Frein de fil selon la revendication 12, **caractérisé en ce que** le frein de fil (B) est pourvu de dispositifs de montage (44, 45) destinés au montage, de préférence ultérieur, du module de dispositif de nettoyage.

14. Procédé de nettoyage d'un frein de fil (B) pour un métier à tisser (T), dans lequel le frein de fil (B) présente au moins une lamelle de frein (L) qui peut être appliquée de manière élastique contre une surface de frein fixe (17) ou une autre lamelle de frein, laquelle lamelle de frein (L) forme, avec la surface de frein fixe ou l'autre lamelle de frein, une zone de freinage pour un fil (Y) continu de manière intermittente, **caractérisé en ce que** de l'air comprimé est soufflé pendant des cycles de nettoyage en fonction de cycles de travail dumétier à tisser (T) à l'encontre du sens de déroulement du fil dans la zone de freinage du frein de fil (B).
